# EUROPÄISCHE PATENTSCHRIFT

(11) **EP 1 370 720 B1**
(45) Veröffentlichungstag und Bekanntmachung des Hinweises auf die Patenterteilung: **02.11.2006**
(21) Anmeldenummer: 02730006.0
(22) Anmeldetag: 13.03.2002
(51) Int. Cl.: D04B 35/12, D04B 15/38

(54) **VERFAHREN ZUR PRODUKTIONSÜBERWACHUNG/EINSTELLUNG EINER STRICKMASCHINE, UND PRODUKTIONSÜBERWACHUNGS/EINSTELLUNGS-VORRICHTUNG**
METHOD FOR MONITORING/ADJUSTING PRODUCTION IN A KNITTING MACHINE AND MONITORING/ADJUSTING DEVICE THEREFOR
PROCEDE DE REGLAGE/SURVEILLANCE DE PRODUCTION D'UN METIER A TRICOTER CIRCULAIRE ET DISPOSITIF DE REGLAGE/SURVEILLANCE DE PRODUCTION

(30) Priorität: 16.03.2001 DE 10112795
(43) Veröffentlichungstag der Anmeldung: 17.12.2003
(73) Patentinhaber: Memminger-IRO GmbH, 72280 Dornstetten (DE); IRO AB, 523 22 Ulricehamn (SE)
(72) Erfinder: THOLANDER, Lars, Helge, Gottfrid, S-310 42 Haverdal (SE); JACOBSSON, Kurt, Arne, Gunnar, S-523 35 Ulricehamn (SE); WEBER, Friedrich, 72285 Herzogsweiler (DE); KETTERER, Ludwig, 78713 Schramberg (DE)
(74) Vertreter: Grünecker, Kinkeldey, Stockmair & Schwanhäusser Anwaltssozietät
(86) Internationale Anmeldenummer: PCT/EP2002/002787
(87) Internationale Veröffentlichungsnummer: WO 2002/081801

(56) Entgegenhaltungen:
- EP-A- 0 489 307
- EP-A- 1 176 244
- DE-U- 8 224 194
- FR-A- 2 669 045

## Beschreibung

Die Erfindung betrifft ein Verfahren gemäß dem Oberbegriff des Anspruchs 1 sowie eine Vorrichtung gemäß dem Oberbegriff des Anspruchs 11.

In der Stricktechnik findet die elektronische Datenverarbeitung nicht nur zur Maschinensteuerung, sondern auch zur Produktionsüberwachungs/Einstellung zunehmend Verbreitung. Es ist auch üblich, ein auf Basis von Sollgammengen berechnetes oder gefertigtes Masterpiece zu erstellen und als Referenz für die Produktion einer Maschine oder einer ganzen Maschinenserie zu verwenden, wobei Vergleiche mit dem Masterpiece z.B. anhand der verbrauchten Garnmengen und/oder des Verlaufes des Garnverbrauchs durchgeführt werden. Ein für den Betreiber einer Strickerei und das Fachpersonal wichtiger Aspekt ist der Garnverbrauch. Bei einfachen, glatt gestrickten und geraden Schlauchwaren und einer Bestückung der Rundstrickmaschine mit positiv liefernden Liefergeräten variieren zwar die Garnspannungen, die Garnmengen bleiben in Relation zur Maschinengeschwindigkeit konstant, so dass die Überwachung und Auswertung des Garnverbrauches unproblematisch ist. Es gibt ferner Verfahren, bei denen die Garnmenge durch eine im Garnweg mitlaufende Messrolle gemessen und die Messwerte zentral ausgewertet werden; dies bedarf jedoch eines außerordentlich hohen Aufwandes und erschwert die Aufrüstung, Einstellung und Umstellung erheblich.

Bei der aus EP 0 452 800 A bekannten Vorrichtung wird über Messungen der Garngeschwindigkeiten mittels spezieller Sensoren im Garnweg die jeweilige Garnmenge bestimmt und zentral ausgewertet. Die Garnmengen im Masterpiece werden zu Vergleichen mit den gestrickten Waren herangezogen, um fehlerhafte Verwendungen, unrichtige Garngeschwindigkeiten und inkorrekte Maschinenoperationszyklen festzustellen und anzuzeigen.

Bei Jacquard-Waren oder sogenannten Bodystockings werden für unterschiedliche Garnqualitäten jedoch nicht-positiv liefernde Liefergeräte unterschiedlicher Typen mit unterschiedlichen Garnförderprinzipien und ggfs. von verschiedenen Herstellern an derselben Strickmaschine eingesetzt. Die Überwachung und Ermittlung individueller Garnmengen ist hierbei bislang mit vertretbarem steuerungstechnischem und apparativem Aufwand nicht möglich. Grundsätzlich wären aber fortlaufende, sequentielle oder abschließende Informationen zu den Garnmengen an derart ausgerüsteten Strickmaschinen für den Betreiber und das Fachpersonal wichtig, um die Produktionseffizienz zu beurteilen und zu optimieren, ein Abdriften von Produktionsparametem bei der Produktion frühzeitig zu erkennen, für das Aufrüsten, Umrüsten und Nachstellen Zeit und Arbeitsaufwand zu sparen, und eine Qualitätsoptimierung und gleichbleibend hohe Qualität mit geringem Ausschuss zu erzielen.

Bei einem aus DE 82 24 194 U bekannten Verfahren wird die pro Umdrehung der Strickmaschine durchlaufende Fadenmenge gemessen. Zu diesem Zweck arbeitet ein Abtaster mit dem alle Liefergeräte gemeinsam antreibenden Band zusammen. Dieses Verfahren ist nur für positive Liefergeräte an der Strickmaschine geeignet, die gemeinsam von einem Band angetrieben werden, die alle gleiche Lieferraten haben, und die alle nach dem gleichen Garnförderprinzip arbeiten.

Bei einem aus EP 0 489 307 A bekannten Verfahren wird im Produktionsbetrieb der Strickmaschine die Einlaufgeschwindigkeit jedes Fadens in das Stricksystem konstant gleich mit oder proportional zu der durch einen Selbstlernzyklus anhand eines Masterpieces festgelegten Einlaufgeschwindigkeit gehalten. Im Produktionsbetrieb zieht ein angetriebener Aktuator, z.B. eine Rolle, den Faden von einer Vorratsspule so ab, dass die Fadenlieferung während des Produktionsbetriebes mit einer konstanten Fadenquantität durchgeführt wird. Der Aktuator bestimmt die Einlaufgeschwindigkeit des Fadens. Der Selbstlemzyklus wird vor Aufnahme des Produktionsbetriebes der Strickmaschine ohne die Aktuatoren durchgeführt, um die jeweils maßgebenden Fadenquantitäten zu ermitteln. Die Aktuatoren entsprechen positiven Liefergeräten. Die Aktuatoren sind untereinander gleich und arbeiten mit untereinander gleichen Förderprinzipien. Zwischen dem Aktuator und einem Fadenführer zum Stricksystem der Maschine ist an jedem Faden eine Tastrolle als Sensor vorgesehen, die die einlaufende Fadenquantität misst und an eine Steuereinheit oder einen Mikroprozessor meldet, der auch für die Antriebssteuerung des jeweiligen Aktuators vorgesehen ist. Die die Fadenquantität abtastende Rolle bedeutet eine unerwünschte zusätzliche mechanische Belastung für den Faden und liefert wegen in der Praxis unvermeidbarem Schlupf ungenaue Messergebnisse.

Weiterer Stand der Technik ist enthalten in: EP 0 752 631 A, EP 0 950 742 A, EP 0 600 268 A, EP 0 420 836 A, EP 0 385 988 A.

Das Aufrüsten einer Strickmaschine vor der Produktion oder nach einer Umstellung ist außerordentlich zeitaufwendig und bedarf besonderer Sachkenntnis, insbesondere wenn die Strickmaschine mit nicht- positiv liefernden Liefergeräten, ggfs. von verschiedenen Herstellern, bestückt ist, die sich untereinander auch durch ihre Garnförderprinzipien unterscheiden, weil jedes Liefergerät für sich mit seinen peripheren, das Garn beeinflussenden Zubehöreinrichtungen dem jeweiligen Stricksystem zuzuordnen und auf individuelle optimale Operation einzustellen ist. Hierbei wären einfach beschaffbare Informationen über die individuellen Garnmengen von unschätzbarem Vorteil, weil bei diesen Liefergeräte-Typen eine gegenüber einer Vorgabe abweichende Garnmenge nicht nur eine Fehlerkondition oder einen Trend anzeigen kann, sondern sogar einen direkten Schluss auf die Fehlerart ermöglicht, der dann rasch und zielorientiert zu korrigieren wäre. Auch im Hinblick auf diesen Aspekt besteht gerade bei Strickmaschinen mit nicht-positiv liefernden Liefergeräten, die sich durch verschiedene Garnförderprinzipien unterscheiden, erheblicher Bedarf nach einem Verfahren für eine effiziente Produktions-Überwachungs/Einstellung und nach einer Vorrichtung, die ein vereinfachtes Aufrüsten, Umrüsten und Einstellen einer Strickmaschine oder einer Strickmaschinenserie ermöglicht.

Der Erfindung liegt die Aufgabe zugrunde, ein Verfahren der eingangs genannten Art sowie eine Vorrichtung zum Durchführen des Verfahrens anzugeben, mit denen trotz nicht-positiver Garnlieferung von Liefergeräten unterschiedlicher Typen, die nach unterschiedlichen Förderprinzipien arbeiten, eine einfache und komfortable Produktionsüberwachungs/Einstellung möglich ist.

Die gestellte Aufgabe wird verfahrensmäßig mit den Merkmalen des Anspruchs 1 und mit der Vorrichtung des Anspruchs 11 gelöst.

Indem verfahrensgemäß jede individuelle Garnmenge fortlaufend anhand abgetasteter Ist-Drehsignale des Liefergeräts gemessen wird, ergibt sich aus den Ist-Drehsignalen unter Berücksichtigung der Speicherkörper-Umfangslänge eine ausreichend präzise Garnmengeninformation ohne die absolute Notwendigkeit, hierfür separate Sensoren einsetzen zu müssen. Es werden ohnedies aus der Operation des Liefergeräts resultierende Ist-Drehsignale benutzt. Obwohl an der Strickmaschine mehrere, nicht-positiv liefernde Liefergeräte im Einsatz sind, die nach zumindest zwei unterschiedlichen Garnförderprinzipien Garne unterschiedlicher Qualitäten und/oder Elastizitäten liefern, und ggfs. von verschiedenen Herstellern stammen. Es werden die individuellen Garnmengen präzise ermittelt, die Informationen zur Produktions-Überwachungs/Einstellung liefern. Ein Grund für unterschiedliche Liefergerät-Typen liegt darin, dass verschiedene Garnspannungen und/oder Garngeschwindigkeiten beherrscht werden müssen, wofür jeweils ein Typ besser geeignet ist als ein anderer Typ. Es werden im Rahmen des Verfahrens primär nicht die individuellen Garnmengen gemessen, um die Gesamtgarnmenge zu erhalten, sondern anhand der Garnmengen bestimmte Fehlerkonditionen aufzuzeigen, um die Produktion einfach überwachen und optimieren zu können. Als Nebenprodukt wird mit wenig Mehraufwand dann auch die Gesamt-Garnmenge festgestellt. Das Verfahren ist für Rund-Strickmaschinen zweckmäßig; kann aber auch bei Flachstrickmaschinen eingesetzt werden. Das Verfahren ist darauf abgestellt, dass speziell bei nicht-positiv liefernden Liefergeräten die tatsächlich gelieferte Garnmenge Rückschlüsse auf eine ordnungsgemäße Operation im Stricksystem, am Liefergerät und im Garnweg und auf Trends zu einer Fehlerkondition und sogar auf bestimmte Fehlerkonditionen ermöglicht.

Aus dem fortlaufenden oder abschließenden Vergleich der individuellen Garnmenge mit korrespondierenden und vorab ermittelten Soll-Garnmengen z.B. eines Masterpieces innerhalb wenigstens eines Toleranzbereiches lässt sich die Operation für jedes Liefergerät und an dem zugeordneten Stricksystem genau überwachen, lassen sich kritische Produktions-Konditionen und sogar deren Ursachen ermitteln, und können schon während der Produktion oder danach Maßnahmen getroffen werden, um Fehlerkonditionen zu korrigieren. Das Verfahren kann dadurch erweitert werden, dass eine anhand des Garnmengenvergleichs festgestellte Fehlerkondition, die meist einer bestimmten Fehlerart zuzuordnen ist, automatisch korrigiert wird, beispielsweise in einem geschlossenen Einstell-Regelkreis, der das Vergleichsresultat als Regelführungsgröße benutzt. Solche Einstellungen können an den Stricksystemen oder den Liefergeräten oder deren peripheren Zubehöreinrichtungen vorgenommen werden, weil diese nur als Auswahl dargestellten Operationselemente Einfluss auf die Garnmenge haben und eine bei ihnen entstandene Fehlerkondition ideal anhand einer unzulässigen Garnmengenänderung gegenüber der Masterpiece-Garnmenge darstellbar ist. Dabei ist es wichtig, den jeweils für den Vergleich eingesetzten Toleranzbereich in seiner Breite sogar auf Garnqualitäts- und/oder Garnwegparameter abzustimmen.

Mit der computerisierten Produktionsüberwachungs/Einstellvorrichtung wird im Hinblick auf effiziente Produktion und kurze Aufrüstzeit dem Fachpersonal an der Strickmaschine (Rund- oder Flachstrickmaschinen) ein benutzerfreundliches Werkzeug gegeben, um das Zuordnungsmuster der Liefergeräte aus dem Bestand gleich an der Benutzeroberfläche bequem einzustellen. In der Benutzeroberfläche wird jedes Liefergerät sozusagen fiktiv dem Bestand im Hinblick auf die von ihm zu liefernde GarnquafitätlElastizität und Relativposition gegenüber den Stricksystemen entnommen und dem dieses Garn verarbeitenden Stricksystem operativ zugeordnet. Dadurch wird die Aufrüstung oder Umstellung der Strickmaschine erheblich vereinfacht, wird Zeit gespart und reduziert sich der Arbeitsaufwand. Unter der Voraussetzung, dass z.B. die Rundstrickmaschine mit einem ausreichend groß bemessenen Bestand der nicht-positiv liefernden Liefergräte ausgestattet ist, unter denen es mindestens zwei verschiedene Garnförderprinzipien gibt, stellt die Vorrichtung die für eine effiziente Produktion erforderliche Verknüpfung zwischen den Liefergeräten und der Rundstrickmaschine ein, wobei mühsame Einstellarbeiten an den Liefergeräten und/oder in der Maschinensteuerung auf ein Minimum reduziert werden. Es liegt auf der Hand, dass strickwarenspezifische Zuordnungsmuster abgelegt und bei Bedarf wieder benutzt werden können bzw. ein in der Benutzeroberfläche für eine Strickware gebildetes Zuordnungsmuster auf jede weitere, die gleiche Strickware produzierende Strickmaschine übertragbar ist. Als Eingabe/Anzeige-Sektion der Einheit kann z.B. eine Tastatur oder dgl. und/oder das als Touchscreen ausgebildete Display benutzt werden.

Zweckmäßig werden die Garnmengen mit abgetasteten Ist-Drehsignalen gemessen, z.B. berechnet, und mit korrespondierenden Sollgarnmengen verglichen. Da unter verschiedenen Liefergeräte-Typen jeder Vergleich nur für Garnmengen eines Liefergerättyps durchgeführt wird, können die Garnmengen verschiedenartiger Liefergerätetypen durchaus verschieden gemessen werden, so dass ein Garnmengenmesswert eines Liefergerätetyps zunächst nicht dem gleichen Garnmengenmesswert eines anderen Typs entspricht. Erst wenn die Gesamtgarnmenge oder eine strickwarenspezifische Garnmenge ermittelt werden soll, wird eine Umrechnung oder Umwandlung auf gleiche Längen oder Gewichtseinheiten erfolgen. Verfahrensgemäß könnte demzufolge zum Feststellen einer individuellen Fehlerkondition oder einem -Trend jeder Vergleich mit dem Masterpiece anhand der abgetasteten Ist-Drehsignale z.B. anhand der Signalart und/oder Signalanzahl und/oder Signalfrequenz durchgeführt werden, ehe echte Garnmengen oder Garngewichte bestimmt werden.

Das Verfahren ist primär auf die Strickwarenproduktion in Rundstrickmaschinen abgestellt, an denen unterschiedliche Liefergeräte-Typen gleichzeitig oder aufeinanderfolgend arbeiten, wobei jeweils eine nicht-positive Garnlieferung und nach mindestens zwei unterschiedlichen Garnförderprinzipien erfolgt. Weniger elastisches Garn wird beispielsweise von einem Liefergerät mit einem zur Drehung angetriebenen Speicherkörper geliefert, während mehr elastisches Garn von einem Liefergerät mit stationärem Speicherkörper und zur Drehung angetriebenem Wickelorgan geliefert wird. Diese unterschiedlichen Typen werden auch abhängig von der Garnspannung und/oder Garngeschwindigkeit selektiv benutzt. Eine derartige Rundstrickmaschinen-Bestückung ist beispielsweise für sogenannte Bodystockings oder Jacquard-Strickwaren vorteilhaft, kann jedoch auch für andere hochwertige Strickwaren zweckmäßig sein, bei denen unterschiedliche Garnqualitäten und/oder unterschiedlich elastische Garne verarbeitet werden. Auch an Flachstrickmaschinen könnte so vorgegangen werden.

Wird bei einem Liefergerät mit drehangetriebenem Speicherkörper pro Umdrehung des Speicherkörpers ein Ist-Drehsignal abgetastet, dann repräsentiert dies eine Garnmenge entsprechend der Umfangslänge des Speicherkörpers. Zwecks höherer Auflösung ist es auch möglich, pro Umdrehung des Speicherkörpers eine vorbestimmte Anzahl von Ist-Drehsignalen abzutasten, deren jedes die gleiche Umfangs-Teillänge des Speicherkörpers repräsentiert. Steuerungstechnisch einfach wird dies z.B. durch Abtasten der Drehung des Antriebsmotors durchgeführt.

Bei einem Liefergerät mit stationärem Speicherkörper wird zweckmäßig eine Vielzahl untereinander gleicher Windungsteillängen repräsentierender Ist-Drehsignale abgetastet. Da im Falle eines sehr elastischen Garns die Windungen auf dem stationären Speicherkörper gedehnt sein können, ist die Messung genauer, wenn das abgezogene Garn die Ist-Drehsignale generiert.

Verfahrensgemäß ist es günstig, bei einem mehr elastischen Garn die Breite des für den individuellen Vergleich eingesetzten Toleranzbereiches beispielsweise größer einzustellen als bei einem weniger elastischen Garn, da bei einem mehr elastischen Garn Garnwegparameter größeren Einfluss haben.

Verfahrensgemäß kann ein individueller Garnmengenvergleich nicht nur innerhalb eines Toleranzbereiches durchgeführt werden, sondern aufeinanderfolgend oder parallel in mehreren Toleranzbereichen zunehmender Breite. So lässt sich mit einem engen Toleranzbereich aus dem Vergleich mit dem Masterpiece-Garnmengenverlauf zunächst ein Trend abbilden, um bei Bedarf ein Alarmsignal abzuleiten, das das Fachpersonal dazu veranlasst, den Garnweg, das Liefergerät oder das Stricksystem besonders zu überwachen. Der nächst breitere Toleranzbereich kann benutzt werden, um bei Überschreiten eine Einstellmaßnahme abzuleiten. Das Fachpersonal nimmt dann manuell Einstellungen im Garnweg, am Liefergerät oder am Stricksystem vor, oder es werden solche Nachstellungen sogar automatisch eingeleitet. Der größte Toleranzbereich wird benutzt, um z.B. die Strickmaschine abzuschalten, weil dies eine unmittelbar nicht behebbare Fehlerkondition anzeigt.

Speziell bei einem mehr elastischen Garn können Garnwegkonditionen, z.B. anhand der Garnspannung, fortlaufend überwacht und beispielsweise zur Abstimmung der Breite für den Vergleich eingesetzten Toleranzbereiches und/oder zum Bearbeiten der abgetasteten Ist-Drehsignale benutzt werden. Bei Liefergeräten mit rotierendem Speicherkörper könnte die auch für die Steuerung des Antriebsmotors wichtige Garnspannung an der Abzugsseite gemessen und z.B. zur Anpassung der Ist-Drehsignale im Hinblick auf sehr präzise Garnmengen-Messungen benutzt werden.

In der Produktionsüberwachungs/Einstellvorrichtung sind auf einer weiteren Benutzeroberfläche im Display fortlaufend die Operationen der den Stricksystemen zugeordneten Liefergeräte bei der Produktion einer Strickware anhand ihrer individuellen Garnmengen im Vergleich mit Masterpiece-Garnmengen darstellbar, vorzugsweise innerhalb z.B. von der Garnqualität und/oder dem jeweiligen Garnförderprinzip abhängiger Toleranzbereiche. Dies lässt sich zweckmäßig mit die Garnmengen darstellenden Bildbalken realisieren. Die Balken sind den adressierten oder identifizierten Liefergeräten und ihren Stricksystemen zugeordnet. Eine aus dem Toleranzbereich laufende Kondition kann optisch hervorgehoben und z.B. mit einem Blink-Signal oder sogar akustisch deutlich gemacht werden.

Schon im Betrieb gewesene Strickmaschinen dieser Typen können einfach mit der Produktionsüberwachungs/Einstellvorrichtung nachgerüstet werden. Die Vorrichtung wird dann zweckmäßig in einem Gehäuse neben der Strickmaschine oder in einem Ausschnitt des Strickmaschinenfußes positioniert.

Alternativ kann die Produktionsüberwachungs/Einstellvorrichtung mit ihrem Display und der Eingabe/Anzeigesektion in die Strickmaschinen-Steuerung integriert sein. Dies ist zweckmäßig, um die gleichen Bedienungselemente und auch das Display der Steuerung verwenden zu können.

In der Bestückung der Strickmaschine werden für weniger elastische Garne Liefergeräte mit drehantreibbarem Speicherkörper und für mehr elastische Garne Liefergeräte mit stationärem Speicherkörper, drehbarem Aufwickelelement und abzugsseitiger Garnwindungs-Zählsensoreinrichtung eingesetzt. Um unterschiedliche Strickwaren produzieren zu können, empfiehlt es sich dabei, einen Bestand an Liefergeräten an der Strickmaschine vorzusehen, der größer ist als die Anzahl der Liefergeräte, die bei der Produktion arbeiten.

Die Vorrichtung lässt zweckmäßigerweise auch eine Benutzeroberfläche konfigurieren, in der die Gesamtgarnmenge/die Einzelgarnmengen oder -gewichte für eine oder mehrere produzierte Strickwaren in Längen und/oder Gewichtseinheiten darstellbar ist bzw. sind.

Da für die Produktionsüberwachungs/Einstellung eine Vielzahl von Daten und rasch zu übertragen ist, viele Anschlusspunkte zur Datenermittlung und -verarbeitung benötigt werden, der Verkabelungsaufwand gering sein soll und hohe Betriebssicherheit gewährleistet sein muss, ist es zweckmäßig, die Strickmaschine mit ihrer Steuerung, die Produktionsüberwachungs/Einstellungsvorrichtung und die Liefergeräte mit ihren peripheren Zubehöreinrichtungen in einem Daten-Bussystem zu verknüpfen, vorzugsweise in einem schnellen CAN-Bussystem. Die Liefergeräte können über Schnittstellen-Adapter fest oder wahlweise an den Bus angeschlossen werden. Die Adapter sind, zumindest für einige der verwendeten Liefergeräte, so ausgebildet, dass sie die erforderlichen Ist-Drehsignale für die Garnmengenmessung direkt am Liefergerät oder aus ohnedies operationsbedingt verfügbaren Pulsen ableiten.

Anhand der Zeichnung werden Ausführungsformen des Erfindungsgegenstandes erläutert. Es zeigen:
- Fig. 1: schematisch die Konfiguration einer mehrsystemigen Rundstrickmaschine,
- Fig. 2: schaubildhaft die Liefergerät-Bestückung eines Stricksystems unter deren elektronischer Verknüpfung mit einer Produktionsüberwachungs/Einstellvorrichtung,
- Fig. 3: die Konfigurierung einer Benutzeroberfläche im Display der Produktionsüberwachungs/Einstellvorrichtung, und
- Fig. 4: die Konfigurierung einer weiteren Benutzeroberfläche.

Eine in Fig. 1 schematisch mit ihrem Zylinder 1 und der Maschinensteuerung MC angedeutete Rundstrickmaschine RM ist mit einer Produktionsüberwachungs/Einstellvorrichtung LR ausgestattet. Entlang des Zylinders 1 sind mehrere Stricksysteme 2 vorgesehen, beispielsweise die Stricksysteme (1) bis (12). Ausgewählten der Stricksysteme (1) bis (12) ist jeweils mindestens ein Liefergerät R, E, S von hier z.B. drei verschiedenen Typen operativ zugeordnet (angedeutet durch ausgezogene Linien), wobei die Bestückung der einzelnen Stricksysteme mit den Liefergeräten variieren kann, abhängig von der Strickware und/oder der zu verarbeitenden Garnqualität und/oder Farbe und/oder Elastizität. Die operativ zugeordneten Liefergeräte sind in Gruppen 3 angedeutet. Zusätzlich können weitere dieser Liefergeräte (unter 3' angedeutet) einsatzbereit zur wahlweisen operativen Zuordnung (mit gestrichelten Linien angedeutet) vorgesehen sein. Die Strickmaschine RM ist beispielsweise aufgerüstet zur Produktion von Bodystockings. Es kann sich jedoch auch um eine Rundstrickmaschine eines Jacquard-Typs handeln. Die Liefergeräte sind nicht-positiv liefernde Liefergeräte, die das jeweilige Garn nach zumindest zwei unterschiedlichen Garnförderprinzipien liefern. Sämtliche Liefergeräte sind, z.B. in einem Bussystem, an die Produktionsüberwachungs/Einstellvorrichtung LR angeschlossen, die eine computerisierte Einheit 4' mit einer Eingabe/Anzeigesektion 4, eine Rechnersektion C und wenigstens ein Display D umfasst, in welchem unterschiedliche Benutzeroberflächen konfigurierbar sind, beispielsweise eine angedeutete Benutzeroberfläche UF zum Darstellen der Gesamtgammenge M einer Strickware KF oder einer Strickwarenserie.

Die Produktionsüberwachungs/Einstellvorrichtung LR kann in einem eigenen Gehäuse W neben der Rundstrickmaschine RM angeordnet und mit der Strickmaschinensteuerung MC verbunden sein, oder beispielsweise in einem nicht näher hervorgehobenen Ausschnitt im Strickmaschinenfuß K untergebracht werden. Alternativ kann die Produktionsüberwachungs/Einstellvorrichtung LR in die Strickmaschinensteuerung MC integriert sein, um deren Eingabe/Anzeigesektion und/oder Display D zu nutzen. Der gestrichelt angedeutete Pfeil 5 versinnbildlicht, dass informationen, Zuordnungsmuster, Stellbefehle oder beispielsweise die Gesamtgarnmenge M überspielbar sind an eine nicht gezeigte Steuer- und Überwachungszentrale oder durch eine Online-Verbindung an weitere, gleiche Strickwaren KF produzierende Strickmaschinen übermittelbar sind, oder durch einen Handcontroller oder einen elektronischen Datenträger an andere gleichartige Strickmaschinen gebbar sind.

Nicht-positive Garnlieferung bedeutet, dass zwischen der Arbeitsgeschwindigkeit des Zylinders und der Geschwindigkeit, mit der das jeweilige Liefergerät das Garn liefert, keine feste Korrelation existiert, sondem die jeweilige Garnspannung zwar im Wesentlichen konstant gehalten wird, die individuelle Garnmenge jedoch variiert, im Vergleich zur positiven Lieferung, bei der die Garnspannung variiert, die gelieferte Menge jedoch konstant bleibt. Mit den mindestens zwei unterschiedlichen Garnförderprinzipien, die für die vorgesehenen Liefergeräte benutzt werden, ist z.B. gemeint, dass in den Garnwegen verschiedene Brems- und Umlenkkonditionen vorliegen, und bei einem Garnförderprinzip Garnwindungen auf einem zur Drehung angetriebenen Speicherkörper zum Abzug zwischengespeichert werden, während sie beim anderen Garnförderprinzip auf einem stationären Speicherkörper in Windungen zwischengespeichert werden und das Garn verbrauchsabhängig abgespult wird. Dies sei anhand Fig. 2 erläutert.

In Fig. 2 sind beispielsweise vier Liefergeräte E, S, R und gegebenenfalls S dem Stricksystem (1) operativ zugeordnet. Diese Liefergeräte könnten wahlweise den verschiedenen Stricksystemen (1) bis (12) am Zylinder 1 in Fig. 1 operativ zugeordnet sein. Das Liefergerät E zieht mittels seines drehangetriebenen Speicherkörpers 7 das Garn Y, z.B. durch eine Bremsvorrichtung 6 von einem Vorrat B ab, speichert Garnwindungen auf dem Speicherkörper 7 und liefert das Garn tangential über eine Spannungsabtastvorrichtung 8 und ein Garnleitorgan 9 zum Stricksystem (1), von dem eine Nadel 10 dargestellt ist. Ein Adapter A tastet Ist-Drehsignale s1 beispielsweise des Antriebsmotors des Speicherkörpers 7 ab. Diese Ist-Drehsignale s1 werden gegebenenfalls in einer elektronischen Einrichtung 11 gesteuert von der Vorrichtung 8 in Abhängigkeit von der gemessenen Garnspannung bearbeitet, und dann über eine elektronische Einrichtung 12 und eine Signalleitung 13', z.B. in einem Bussystem, an die Produktionsüberwachungs/Einstellvorrichtung LR übermittelt, die daraus die individuelle Garnmenge m1 des Liefergeräts E berechnet und gegebenenfalls in bestimmte Maßeinheiten umwandelt.

Die Produktionsüberwachungs/Einstellvorrichtung LR ist mit der Strickmaschinensteuerung MC verknüpft, und erhält von dieser beispielsweise sogenannte Trig-Signale tr.

Das nächste Liefergerät S der Gruppe 3 ist mit einem drehantreibbaren Speicherkörper 7' ausgestattet und beliefert hier ebenfalls das Stricksystem (1) mit einem anderen Garn Y. Das Garn Y läuft dem Speicherkörper 7' tangential zu und wird überkopf durch eine zentrale Öse abgezogen. Mittels eines beispielsweise die Drehung des Antriebsmotors des Speicherkörpers 7' überwachenden Adapter-Sensors A' werden von der ggfs. verlängerten Motorwelle Ist-Drehsignale s2 abgetastet und hier in einem Daisy-Chain DS an die Produktionsüberwachungs/Einstellvorrichtung LR übertragen. Auf den Speicherkörpern 7, 7' können sich die jeweiligen Garnwindungen mit Schlupf bewegen.

Das Liefergerät R ist ein Typ mit einem stationären Speicherkörper 7", auf welchem mittels eines zur Drehung antreibbaren Aufwickelelementes 7"' aneinanderliegende oder separierte Garnwindungen zwischenspeicherbar sind, die überkopf des Speicherkörpers 7" abgezogen und im gezeigten Fall zur Nadel 10 des Stricksystems (1) geliefert werden. Der Antriebsmotor des Aufwickelelements 7'" ist in einem Gehäuse 15 enthalten, das an einem Gehäuseausleger 14 eine Zählsensoreinrichtung CS trägt, die von dem beim Abzug rotierenden Garn Ist-Drehsignale s3 ableitet und in dem Daisy-Chain DS über den Adapter-Sensor A' des Liefergeräts S an die Produktionsüberwachungs/Einstellvorrichtung LR überträgt.

Gegebenenfalls erstreckt sich der Daisy-Chain DS mit einer Verbindung 13 weiter zu einem nur gestrichelt angedeuteten Liefergerät S, das zur betriebsbereiten Reserve 3' gehören kann. Über den Daisy-Chain werden mit den abgetasteten Ist-Drehsignalen s2, s3 bzw. sₙ die erforderlichen Informationen für die jeweiligen individuellen Garnmengen m2 bis mₙ der Liefergeräte S, R, S an die Produktionsüberwachungs/Einstellvorrichtung LR übermittelt. Durch Auswerten der erhaltenen Informationen kennt die Produktionsüberwachungs/Einstellvorrichtung LR jede individuelle Garnmenge ab Produktionsbeginn und/oder den momentanen Garnmengenverlauf und/oder die Gesamtgammenge M für der Produktionsserie angehörende produzierte Strickwaren, und zwar z.B. über die Trigsignale tr in Zuordnung zum Maschinenlauf.

Als Produktionsreferenz kann ein Masterpiece der zu fertigenden Strickware benutzt werden. Das Masterpiece ist beispielsweise mit einem bestimmten Zuordnungsmuster der Liefergeräte zu selektierten Stricksystemen tatsächlich angefertigt oder fiktiv berechnet und charakterisiert durch die einzelnen individuellen Garnmengen des ganzen Masterpieces und/oder den individuellen Garnmengen pro Maschinenzyklus bzw. Maschinenteilzyklus und/oder den individuellen Garnmengen bis jeweils zu einem vorbestimmten Zeitpunkt innerhalb der Produktion des Masterpieces. Dabei ist das Masterpiece unter im Hinblick auf die Qualität optimierten Operationsbedingungen erstellt. Jede danach hergestellte Strickware KF wird fortlaufend oder sequentiell anhand der individuellen Garnmengen m1 bis mₙ mit dem Masterpiece verglichen. Das Phänomen der hier erläuterten Liefergeräte-Typen, nämlich, dass bei nicht-positiver Garnlieferung und nach sich untereinander unterscheidenden Garnförderprinzipien eine unzulässige Abweichung der individuellen Garnmenge von der korrespondierenden Garnmenge des Masterpieces eine Fehlerkondition im Garnweg und/oder beim Stricksystem abbildet, wird benutzt, um die Produktion zu optimieren bzw. auf Trends zu überwachen bzw. aus den Vergleichen Einstellmaßnahmen abzuleiten, um sich abzeichnenden Trends zu Ausschuss gegenzusteuern. Abgeleitete Einstellmaßnahmen können manuell durchgeführt werden oder automatisch durch Einrichtungen, die z.B. das jeweilige Vergleichsresultat als Regelführungsgröße in einer geschlossenen Regelschleife benutzen. Der jeweils benutzte Liefergeräte-Typ richtet sich beispielsweise nach der zu beherrschenden Garnspannung und/oder Garngeschwindigkeit.

Eine unzulässig fallende Garnmenge kann ein Indiz dafür sein, dass sich im Stricksystem die Maschenweite durch Verschmutzung oder Verschleiß oder dgl. verkleinert hat oder im Garnweg eine Brems-, Führungs- oder Umlenkkondition stromauf und/oder stromab des Liefergeräts durch Verschmutzung oder dgl. zu stark geworden ist. Abhängig vom Liefergerätetyp können unterschiedliche Einstellmaßnahmen im Garnweg erforderlich werden. Dies gilt umgekehrt für unzulässig zunehmende individuelle Garnmengen im Vergleich zu den korrespondierenden Masterpiece-Garnmengen. Aus den individuellen Garnmengen kann ferner die Gesamtgammenge für jede Strickware oder das Gesamtgamgewicht ermittelt werden bzw. kann im Hinblick auf die angestrebte Produktionszahl die Gesamtgarnmenge bzw. das Gesamtgamgewicht vorausberechnet und beispielsweise für die Kalkulation der Produktionseffizienz, für die Logistik der Garnversorgung bzw. die Steuerung des betrieblichen Garnbestands benutzt werden.

Da die verschiedene Liefergerätetypen ihre individuellen Garnmengen unterschiedlich messen, ist es zweckmäßig, die individuellen Garnmengen auf gleiche Mengeneinheiten oder Gewichtseinheiten umzurechnen.

Der Adapter A des Liefergerätetyps E zählt beispielsweise mehrere Pulse pro Motorumdrehung, wobei jeder Puls eine bestimmte Garnmenge repräsentiert. Der Adapter-Sensor A' des Liefergerätetyps S zählt z.B. jede Motorumdrehung mit einem Puls, wobei jeder Puls eine Garnmenge entsprechend der Umfangslänge des Speicherkörpers repräsentiert. Die Zählsensoreinrichtung CS des Liefergerätetyps R zählt z.B. mehrere Pulse pro abgezogener Garnwindung, wobei jeder Puls eine bestimmte Windungsteilmenge an Garn repräsentiert. Die individuellen Garnmengen werden beispielsweise unter Nutzen der Trig-Signale von der Maschinensteuerung MC fortlaufend für die Liefergeräte an jedem arbeitenden Stricksystem aufaddiert und mit den korrespondierenden Garnmengen des Masterpieces verglichen, um so zu überwachen, dass jede hergestellte Strickware schon beim Entstehen weitestgehend dem Masterpiece entspricht. Dies sei anhand Fig. 4 erläutert.

In Fig. 4 ist eine im Display D konfigurierte Benutzeroberfläche UF2 schematisch gezeigt, auf der für jedes Stricksystem SYST(1) bis (12) ein Feld vorgesehen ist. Die Benutzeroberfläche UF2 wird an der Eingabe/Anzeigesektion 4 aufgerufen. Im Feld 26 ist die jeweilige Strickware KF identifiziert, gegebenenfalls mit Spezifikationen. Die Felder sind durch Trennlinien 22 voneinander getrennt und können durch Scrollen nacheinander, zu mehreren oder einzeln gezeigt werden. Jedes arbeitende Stricksystem ist in einem Feld 21 identifiziert. Das Masterpiece P wird mit zu Null gesetzten Garnmengen m1' bis mₙ' durch eine Mittellinie 23 dargestellt und mit wenigstens einem Toleranzbereich T1, T2, T1', T2' ergänzt. Horizontale Balken 24 enthalten die Abweichungen zwischen jeweils m1 bis mₙ und m1' bis mₙ'. Die Garnmengen m1' bis mₙ' des Masterpieces sind beispielsweise dem momentanen Zeitpunkt im Produktionszyklus einer Strickware zugeordnet. Bei der Produktion einer Strickware KF werden die positiven oder negativen Abweichungen bei m1 bis mₙ in den Balken 24 dargestellt und innerhalb des jeweiligen Toleranzbereiches T1, T1' bzw. T2, T2' überwacht. Die Balken 24 sind ferner beispielsweise mit Identifikationen S (1), R(12), E (1) für die operativ zugeordneten Liefergeräte versehen. Gleiche Liefergerättypen werden beispielsweise in Balken 24 mit gleichem Grauton dargestellt. Übersteigt eine individuelle Garnmenge, z.B. die des Liefergerätes E(1), den Toleranzbereich T1, wie bei 25 angedeutet, dann wird diese Überschreitung optisch und/oder akustisch hervorgehoben bzw. gemeldet oder gegebenenfalls eine Einstellmaßnahme abgeleitet und veranlasst. Die Einstellmaßnahme könnte auch erst bei Überschreiten des zweiten Toleranzbereiches T2 abgeleitet und veranlasst werden, oder dann sogar ein Abschaltsignal.

Vom Masterpiece P sind die Soll-Garnmengen m1' bis mₙ' für alle arbeitenden Stricksysteme in der Produktionsüberwachungs/Einstellvorrichtung gespeichert. Die individuellen Garnmengen m1 bis mₙ werden aus den über die Übertragungsstrecken 13, 13' oder einen Datenbus übermittelten Informationen berechnet und den Soll-Garnmengen überlagert.

Die Produktionsüberwachungs/Einstellvorrichtung LR dient auch zur Aufrüstung der Rundstrickmaschine RM. Dies sei anhand Fig. 3 erläutert. In Fig. 3 ist im Display D eine andere Benutzeroberfläche UF1 konfiguriert, die mehrere Felder 16, 17, 18, 19 mit Unterfeldern 20, 26 enthält. In der rechten Hälfte der Benutzeroberfläche UF1 sind die in den Feldern 16 an der Strickmaschine betriebsbereit installierten, verfügbaren Liefergeräte unter AF in adressierter Form dargestellt. Hier sind z.B. drei Gruppen vorgesehen, nämlich alle Liefergeräte S identifiziert mit Adressnummem (1) bis (16), ferner die Liefergeräte E identifiziert mit Adressnummer (1) bis (16), und schließlich die Liefergeräte R identifiziert mit Adressnummern (1) bis (16).

Das Feld 17 stellt beispielsweise weitere Informationen dar und/oder wird zum fiktiven Umsetzen der für die im Feld 26 identifizierte Strickware nicht benötigten Liefergeräte benutzt. In der linken Hälfte der Benutzeroberfläche UF1 sind im Feld 18 untereinander die Stricksysteme mit SYST(1) bis (16) dargestellt. Im zugeordneten Feld 19 sind Unterfelder 20 jeweils zu jedem Stricksystem vorgesehen. Durch Benutzen der Eingabe/Anzeigesektion 4 oder im Falle einer Touchscreen direkt im Display O werden nacheinander die Liefergeräte der gewünschten Typen jedem Stricksystem z.B. nach dem dort zur Verarbeitung kommenden Garn zugeordnet. Dies ist für das Stricksystem (1) angedeutet, dem die Liefergeräte S(1), R(12) und E(1) zugeordnet sind. Die dem jeweiligen Stricksystem zugeordneten Liefergeräte werden dann entweder im Feld 16 abgedunkelt oder gelöscht. Auf diese Weise werden die selektierten Stricksysteme aufeinanderfolgend bestückt. Nicht zugeordnete Liefergeräte der unterschiedlichen Typen bleiben entweder in den Feldern 16 oder werden automatisch in das Feld 17 gesetzt. Über das Zuordnungsmuster sind in dem Bussystem die zugeordneten Liefergeräte auch operativ zum Einsatz aktiviert.

Das endgültige Zuordnungsmuster, das zum Teil in Fig. 3 angedeutet ist, wird nach Fertigstellung abgespeichert und der Strickware KF zugeordnet. Sofern das Masterpiece bereits mit diesem Zuordnungsmuster erstellt oder berechnet worden ist, lässt sich zur Aufrüstung das zur Strickware KF gehörende Masterpiece-Zuordnungsmuster auch direkt in einem Zug aufrufen. Das Zuordnungsmuster kann ferner entweder über einen Handcontroller oder einen elektronischen Datenträger oder eine Online-Verbindung an jede weitere, ebenfalls mit der Produktionsüberwachungs/Einstellvorrichtung LR ausgestattete Rundstrickmaschine gegeben werden, um auch dort die Aufrüstung zu vereinfachen.

Das System ist variabel. Anhand der individuellen Fadenmengen und dem Masterpiece kann auch jeweils ein Liefergerät E mit seiner Fadenmenge als Masterfeeder benutzt werden, nach dem sich die Liefergeräte desselben Typs mit ihren individuellen Garnmengen richten. Dann wird der Vergleich durchgeführt zwischen der Garnmenge des Masterfeeders und den individuellen Garnmengen aller Liefergeräte desselben Typs. Mit der vorbeschriebenen Bestückung der Rundstrickmaschine mit den nicht-positiv liefernden Liefergeräten, die sich auch hinsichtlich ihrer Garnförderprinzipien voneinander unterscheiden, lässt sich auch glatte Strickware (PLAIN FABRIC) stricken. In diesem Fall ist das Masterfeeder-Überwachungsprinzip zweckmäßig, um zu überwachen, dass an jedem arbeitenden Stricksystem die gleiche Garnmenge eingespeist wird, wobei das Masterfeeder-Garnmengenprofil im Masterpiece als permanente Referenz für die Vergleiche bei der Produktionsüberwachung und Einstellung benutzt wird.

Die anhand Fig. 1 erwähnte Gesamtgarnmenge M kann die Gesarntgammenge einer Strickware oder der Gesamtproduktion dieser Strickwaren sein. Es ist möglich, die einzelnen Gesamtgarnmengen für jeden Liefergerätetyp voneinander getrennt auszuwerten, anzuzeigen und zu speichern oder sogar miteinander zu vergleichen, um die Produktionseffizienz zu optimieren.

Ferner ist es denkbar, die Rundstrickmaschine auch zusätzlich mit positiv liefernden Liefergeräten zu bestücken und deren Garnmengen zu messen und für die Gesamtgarnmenge zu berücksichtigen. Bei positiv liefernden Liefergeräten ist dies problemlos möglich, weil die Garnmenge in Proportion zum Maschinenzyklus bzw. der Maschinengeschwindigkeit konstant bleibt und somit sehr leicht zu ermitteln ist.

In der Strickmaschine kann jedes arbeitende Stricksystem (1) bis (12) ein Garn oder abwechselnd bzw. gleichzeitig mehrere Garne verstricken. Das Masterpiece könnte mit relativ festem Garn gestrickt sein, um präzise Garnmengeninformationen zu erhalten. Die in den produzierten Strickwaren verarbeiteten Garne können elastischer oder dehnbarer oder schwieriger zu verarbeiten sein als die für das Masterpiece verwendeten Garne; die bei der Verarbeitung auftretende Garndehnung kann dann beispielsweise uach durch die Breite des jeweils benutzen Toleranzbereiches berücksichtigt sein. Für mehr elastisches Garn kann ein breiterer Toleranzbereich für den Vergleich benutzt werden als für weniger elastisches Garn. Bei allen nicht-positiv liefernden Liefergeräten, unabhängig von deren jeweiligem Garnförderprinzip, können Messstellen für die Bremskonditionen stromauf und/oder stromab des Liefergeräts vorgesehen und an die Produktionsüberwachungs/Einstellvorrichtung angeschlossen werden, um die Garnwegkonditionen oder Änderungen der Garnwegkonditionen beurteilen zu können.

## Patentansprüche

1. Verfahren zur Produktionsüberwachungs/Einstellung einer mehrere Liefergeräte (S, E, R) aufweisenden Strickmaschine (RM), insbesondere Rundstrickmaschine, mit mehreren, jeweils mindestens ein von einem Vorrat (B) stammendes und von einem Liefergerät geliefertes Garn (Y) zu Strickware (KF) verarbeitenden Stricksystemen, durch Ermitteln der individuell gelieferten Garnmengen (m1 - mₙ) der Liefergeräte in jeder produzierten Strickware, wobei an der Strickmaschine pro arbeitendem Stricksystem mindestens ein Liefergerät vorgesehen ist, **dadurch gekennzeichnet, dass** Garne zu aktiven Stricksystemen ((1) - (12)) von mehreren, nicht-positiv liefernden Liefergeräten (S, E, R) und nach zumindest zwei sich unterscheidenden GarnFörderprinzipien geliefert werden, und dass die individuellen Garnmengen (m1 - mₙ) fortlaufend anhand abgetasteter Ist-Drehsignale (S1 - Sₙ) an den Liefergeräten gemessen werden.

2. Verfahren nach Anspruch 1, wobei die individuellen, gemessenen Garnmengen (m1 - mₙ) mit korrespondierenden Soll-Garnmengen (m1'- mₙ') etwa eines Masterpieces (P) verglichen und Informationen und/oder Einstellmaßnahmen aus den Vergleichen abgeleitet werden, **dadurch gekennzeichnet, dass** zum Ableiten der Informationen und/oder Einstellmaßnahmen bei gleichem Liefergeräte-Zuordnungsmuster zu Strickmaschinen für das Masterpiece (P) und die Strickware (KF) die individuellen Strickwaren-Garnmengen (m1 - mₙ) mit den korrespondierenden Soll-Garnmengen (m1' - mₙ) jeweils innerhalb wenigstens eines Toleranzbereiches (T1, T2, T1', T2') verglichen werden, der in seiner Breite zumindest auf Garnqualitäts- und/oder Garnwegparameter abgestimmt wird.

3. Verfahren nach Anspruch 1, **dadurch gekennzeichnet, dass** an der Strickmaschine eine Vielzahl (3, 3') nach zumindest zwei voneinander verschiedenen GarnFörderprinzipien und nicht-positiv liefernden Liefergeräten (S, E, R) einsatzbereit angebracht werden, dass aus der Vielzahl mehrere bis sämtliche Liefergeräte nach vorbestimmten Operationsparametem an aktiven Stricksystemen ((1) - (12)) selektiert und operativ den jeweiligen Stricksystemen zugeordnet werden, und dass ein die Selektion und die Zuordnung repräsentierendes Zuordnungsmuster wiederauffindbar festgehalten wird.

4. Verfahren nach Anspruch 1, **dadurch gekennzeichnet, dass** zur Feststellung einer Gesamtgammenge und/oder eines Garngewichts (M) die individuellen, gemessenen Garnmengen (m1 - mₙ) in gleiche Mengen- bzw. Gewichtseinheiten umgerechnet oder umgewandelt werden.

5. Verfahren nach Anspruch 1, **dadurch gekennzeichnet, dass** zu einem aktiven Stricksystem ((1) - (12)) wenigstens ein weniger elastisches Garn mit einem Liefergerät (E, S) mit zur Drehung angetriebenem Speicherkörper (7', 7) und zum gleichen oder einem anderen aktiven Stricksystem ein mehr elastisches Garn mit einem Liefergerät (R) mit stationärem Speicherkörper (7") und zur Drehung angetriebenem Wickelorgan (7"') geliefert wird, jeweils mit unterschiedlicher Garnspannung und/oder Garngeschwindigkeit.

6. Verfahren nach Anspruch 5, **dadurch gekennzeichnet, dass** bei einem Liefergerät (S, E) mit drehangetriebenem Speicherkörper (7, 7') pro Umdrehung des Speicherkörpers mindestens ein eine der Umfangslänge des Speicherkörpers entsprechende Garnmenge repräsentierendes Ist-Drehsignal (s1, s2) oder eine vorbestimmte Anzahl gleicher Umfangsteillängen des Speicherkörpers repräsentierende Garnmengen entsprechender Ist-Drehsignale (s1, s2) abgetastet und zur Messung der individuellen Garnmengen (m1, m2) ausgewertet werden, vorzugsweise jeweils durch direktes oder indirektes Abtasten der Antriebsmotor-Ist-Drehung.

7. Verfahren nach Anspruch 5, **dadurch gekennzeichnet, dass** bei einem Liefergerät (R) mit stationärem Speicherkörper (7") eine Vielzahl gleiche Garnwindungsteillängen repräsentierender Ist-Drehsignale (3) abgetastet und zur Messung der individuellen Garnmenge (m3) ausgewertet werden, vorzugsweise anhand von aus der Rotation des umlaufend vom Speicherkörper (7") abgezogenen Garns erzeugter Pulse.

8. Verfahren nach Anspruch 2, **dadurch gekennzeichnet, dass** bei einem Garn die Breite des jeweiligen Toleranzbereiches (T1, T2, T1', T2') für den Vergleich anders eingestellt wird als bei einem anders elastischen oder mit anderer Garnspannung und/oder Garngeschwindigkeit gelieferten Garn.

9. Verfahren nach Anspruch 2, **dadurch gekennzeichnet, dass** jeder Garnmengenvergleich in mehreren Toleranzbereichen (T1, T2, T1'. T2') mit zunehmender Breite durchgeführt wird, vorzugsweise bei kleiner Toleranzbereich-Breite zum Ableiten eines Alarmsignals (25), bei größerer Toleranzbereich-Breite zum Ableiten einer Einstellmaßnahme, und bei noch größerer Toleranzbereich-Breite zum Ableiten einer Abschaltmaßnahme.

10. Verfahren nach wenigstens einem der vorhergehenden Ansprüche, **dadurch gekennzeichnet, dass** Garnbrems- Führungs- oder Umlenkkonditionen für das jeweilige Liefergerät (E, S, R) ermittelt und, vorzugsweise, zur Abstimmung des jeweiligen Toleranzbereiches (T1, T2) herangezogen werden.

11. Produktionsüberwachungs/Einstellvorrichtung (LR) zur Durchführung eines Verfahrens gemäss Anspruch 1 geeignet, für eine Strickmaschine (RM), insbesondere eine Rundstrickmaschine, mit mehreren Stricksystemen ((1) - (12)) und mehreren Liefergeräten (E, S, R) und einer computerisierten Einheit (4') mit einer Eingabe/Anzeigesektion (4) und wenigstens einem Display (D), in dem unterschiedliche Benutzeroberflächen (UF1 - UFₙ) konfigurierbar sind, wobei auf mindestens einer Benutzeroberfläche (UF2) an die aktiven Stricksysteme ((1) - (12)) gelieferte Garnmengen (m1 - mₙ) darstellbar sind, **dadurch gekennzeichnet, dass** wenigstens eine Benutzeroberfläche (UF2) konfigurierbar ist, auf der über die Eingabe/Anzeigesektion (4) aus einer Vielzahl (3, 3') an der Rundstrickmaschine (R) betriebsbereit angeordneter, an die Einheit (4') angeschlossener Liefergeräte (S, E, R) für jeweils nicht-positive Garnlieferung nach mindestens zwei voneinander verschiedenen Garnförderprinzipien jedes einzelne Liefergerät nach dem für ein bestimmtes Stricksystem ((1) - (12)) optimalen Garnförderprinzip diesem Stricksystem operativ zuzuordnen und das Zuordnungsmuster wiederauffindbar festhaltbar ist.

12. Produktionsüberwachungs/Einstellvorrichtung nach Anspruch 11, **dadurch gekennzeichnet, dass** wenigstens eine weitere Benutzeroberfläche (UF1) konfigurierbar ist, auf der fortlaufend die Operation der den Stricksystemen ((1) - (12)) zugeordneten Liefergeräte (E, S, R) bei der Produktion einer Strickware (KF) anhand der individuellen gemessenen Garnmengen (m1 - mₙ) in Vergleichen mit gespeicherten Masterpiece-Garnmengen (m1' - mₙ') dieser Liefergeräte darstellbar und nach Liefergerät-Typ und Stricksystem unterscheidbar ist, vorzugsweise innerhalb individueller, z.B. von der Garnqualität und/oder dem Garnförderprinzip abhängiger Toleranzbereiche (T1, T2, T1', T2').

13. Produktionsüberwachungs/Einstellvorrichtung nach Anspruch 11, **dadurch gekennzeichnet, dass** die Einheit (4') in einem eigenen Gehäuse (W) neben der Rundstrickmaschine (R) oder in einem Ausschnitt des Rundstrickmaschinen-Fußes (K) angeordnet ist.

14. Produktionsüberwachungs/Einstellvorrichtung nach Anspruch 11, **dadurch gekennzeichnet, dass** die Einheit (4'), vorzugsweise mit ihrem Display (D) und der Eingabe/Anzeigesektion (4), in die Rundstrickmaschinen-Steuerung (MC) integriert ist.

15. Produktionsüberwachungs/Einstellvorrichtung nach Anspruch 11, **dadurch gekennzeichnet, dass** unter der Vielzahl (3, 3') an nicht positiv liefernden Liefergeräten an der Rundstrickmaschine (RM) Liefergeräte (E, S) mit drehantreibbarem Speicherkörper (7, 7') z.B. für weniger elastische Garne oder einem Garnspannungs- oder Geschwindigkeitsbereich und Liefergeräte (R) mit stationärem Speicherkörper (7"), drehantreibbarem Aufwickelelement (7") und abzugsseitiger Garnwindungs-Zählsensoreinrichtung (CS) z.B. für mehr elastische Garne vorgesehen oder einem anderen Garnspannungs- oder Geschwindigkeitsbereich und in der Benutzeroberfläche (UF1), z.B. in einem Bestandfeld (17) neben einem die Stricksysteme ((1) - (12)) identifizierenden Feld (15) darstellbar sind.

16. Produktionsüberwachungs/Einstellvorrichtung nach Anspruch 11, **dadurch gekennzeichnet, dass** Liefergeräte mit an die Einheit (4') angeschlossenen, pulszählenden Ist-Drehsignal-Adaptem (A, A') ausgestattet sind, die von jedem drehangetriebenen Speicherkörper (7, 7') mit Garnteilmengen korrelierende volle Motorumdrehungen oder regelmäßige Motorumdrehungs-inkremente repräsentierende Ist-Drehsignale (S1, S2) generieren, und Liefergeräte angeschlossen sind, die Pulse der abzugsseitig eines stationären Speicherkörpers (7") vorgesehenen Garnwindungs-Zählsensoreinrichtung (S) generieren.

17. Produktionsüberwachungs/Einstellvorrichtung nach wenigstens einem der Ansprüche 11 bis 16, **dadurch gekennzeichnet, dass** wenigstens eine weitere Benutzeroberfläche (UF) konfigurierbar ist, auf der die von jedem Liefergerät für eine oder mehrere produzierte Strickwaren (KF) gelieferte Garnmenge (M) in Längen- und/oder Gewichtseinheiten darstellbar ist.

18. Produktionsübenrvachungs/Einstellvorrichtung nach wenigstens einem der Ansprüche 11 bis 17, **dadurch gekennzeichnet, dass** die Strickmaschine (MR) mit ihrer Maschinensteuerung (MC), die Produktionsüberwachung/Einstellvorrichtung (LR) und die Liefergeräte (E, S, R) über ein Bussystem (BS), vorzugsweise ein CAN-Bussystem und/oder einen Daisy-Chain (DC) verknüpft sind, wobei an das Bussystem die Liefergeräte über Busschnittstellen-Adapter (A, A') angeschlossen sind.

## Claims

1. A method for monitoring/adjusting the production of knitted goods (KF) in a knitting machine (RM) being equipped with several feeding devices (S, E, R), particularly in a circular knitting machine, comprising several knitting systems each of which knits at least one yarn (Y) into a knitted article (KF), the respective yarn (Y) originating from a yarn supply (B) and being feed by a feeding device, by determining the individually fed yarn amounts (m1 to mₙ) of the feeding devices in each produced knitted article, where at least one feeding device is provided at the knitting machine per operating knitting system, **characterised In that** yarns are fed to actively operating knitted systems ((1) to (12)) by several feeding devices (S, E, R) operating with non-positive feed and according to at least two differing yarn conveying principles, and that the individual yarn amounts (m1 to mₙ) are measured continuously with the help of actual rotational signals (s1 to sₙ) which are scanned at the feeding devices.

2. Method as in claim 1, according to which the individual measured yarn amounts (m1 to mₙ) are compared with corresponding target yarn amounts (m1' to mₙ') of a masterpiece (P), and according to which information and/or adjustment measures are derived from the comparisons, **characterised in that** with the same feeding device association patterns for the knitting machines for both the masterpiece (P) and the knitting article (KF) for the derivation of the information and/or the adjustment measures the individual knitted article yarn amounts (m1 to mₙ) are compared with the corresponding target yarn amounts (m1' to mₙ') within at least one respective range of tolerance (T1, T2, T1', T2'), and that the width of the range of tolerance is adapted at least to parameters of the yarn quality and/or of the yarn path.

3. Method as in claim 1, **characterised in that** a plurality (3, 3') of feeding devices (S, E, R) for non-positive feed operating with at least two differing yarn conveying principles is provided at the knitting machine ready for operation, that several to all feeding devices are selected among the provided feeding devices with a view to predetermined parameters of the actively operating knitting systems ((1) to 12)), that the selected feeding devices are operatively associated to the respective knitting systems, and that a feeding devices/knitting systems association pattern representing said selection and the association is retrievably stored.

4. Method as in claim 1, **characterised in that** the individual measured yarn amounts (m1 to mₙ) are converted or calculated into equal units of the amount or the weight for the determination of a total yarn amount and/or a total yarn weight (M).

5. Method as in claim 1, **characterised in that** at least one less elastic yarn is fed to an actively operating knitting system ((1) to 12)) by a feeding device (E, S) having a rotatably driven storage body (7', 7), and that a more elastic yarn is fed to the same or to another actively operating knitting system with a feeding device (R) having a stationary storage body (7") and a rotatably driven winding element (7"'), and that the respective yarn feeding is carried out with differing yarn tensions and/or yarn speeds.

6. Method as in claim 5, **characterised in that** in the case of a feeding device (E, S) having a rotatably driven storage body (7, 7') either an actual rotational signal (s1, s2) representing a yarn amount corresponding to the circumferential length of the storage body is scanned, or that a predetermined number of actual rotational signals (s1, s2) representing yarn amounts corresponding to equal partial lengths of the circumferential length of the storage body is scanned, and that the scanned actual rotational signals are evaluated for the measurement of the individual yarn amounts (m1, m2), preferably by directly or indirectly scanning the actual rotation of the drive motor.

7. Method as in claim 5, **characterised in that** in the case of a feeding device (R) having a stationary storage body (7") a plurality of actual rotational signals (s3), each representing the same partial length of a yarn winding, is scanned and evaluated for the measurement of the individual yarn amount (m3), preferably by means of pulses generated by the rotation of the withdrawn yarn while the yarn orbits around the front end of the storage body (7").

8. Method as in claim 2, **characterised in that** for a certain yarn the width of the respective range of tolerance (T1, T2, T1', T2') is selected differently for the comparison than for another yarn having another elasticity or for another yarn fed with another yarn tension and/or another yarn speed.

9. Method as in claim 2, **characterised in that** each yarn amount comparison is carried out in several ranges of tolerance (T1, T2, T1', T2') which have increasing widths, preferably, with a small width of the tolerance region for deriving an alarm signal (25), with a larger width of the tolerance range for deriving a counter correcting adjusting measure, and with an even larger width of the tolerance region for deriving a switch off signal, respectively.

10. Method as in at least one of the preceding claims, **characterised in that** respective yarn braking conditions, yarn guiding conditions or yarn deflecting conditions are detected for the respective feeding device (E, S, R), and that, preferably, the detected conditions are considered for selecting the width of the respectively used range of tolerance (T1, T2).

11. Production monitoring/adjusting device (LR) for a knitting machine (RM), particularly in a circular knitting machine capable of carrying out the method according to claim 1, the knitting machine having several knitting systems ((1) to 12)), several feeding devices (E, S, R), and a computerised unit (4') including an inputting/indicating section (4) and at least one display (D) for configuring different user menu surfaces (UF1 to Ufₙ), the yarn amounts (m1 to mₙ) as fed to actively operatinig knitting systems ((1) to 12)) being shown in at least one user surface, **characterised in that** at least one user menu surface (UF2) is configured in which via the inputting/indicating section (4) each single feeding device out of a plurality (3, 3') of feeding devices (S, E, R) adapted for non-positive yarn feeding according to at least two differing yarn conveying principles, as placed connected to the unit (4') ready for operation at the circular knitting machine (RM) and can be associated operatively within an association pattern to a certain knitting system ((1) to 12)) according to a yarn conveying principle as is optimal for this knitting system, and that the association pattern is stored retrievably.

12. Production monitoring/adjusting device as in claim 11, **characterised in that** at least a further user surface (UF1) is configured in which continuously the operations of the feeding devices (E, S, R) as associated to the respective knitting systems ((1) to 12)) are shown by the individual measured yarn amounts (m1 to mₙ) during the production of a knitted article (KF) in comparison with stored masterpiece feeding devices yarn amounts (m1' to mₙ') for a differentiation depending on the type of the respective feeding device and the knitting system, preferably within individual ranges of tolerances (T1, T2, T1', T2'), which e.g. depend on the quality of the yarn and/or the yarn conveying principle, respectively.

13. Production monitoring/adjusting device as in claim 11, **characterised in that** the unit (4') is provided in a separate housing (W) beside the circular knitting machine (RM) or in a cut-out of the foot part (K) of the circular knitting machine, respectively.

14. Production monitoring/adjusting device as in claim 11, **characterised in that** the unit (4') is integrated into the circular knitting machine control (MC), preferably for co-using the display (D) and the inputting/indicating section (4) of the control (MC).

15. Production monitoring/adjusting device as in claim 11, **characterised in that** among the plurality (3, 3') of non-positively feeding feeding devices at the circular knitting machine (RM) feeding devices (E, S) each having a rotatably driven storage body (7, 7') are provided e.g. for less elastic yarns or for a certain range of a yarn tension or a yarn speed, as well as feeding devices (R) having a stationary storage body (7'), a rotatably driven winding element (7"') and a yarn winding counting sensor assembly (CS) at the withdrawal side, e.g. for more elastic yarns or another range of the yarn tension or the yarn speed, and that these feeding devices are shown in the user surface (UF1), e.g. within in a stock field (17), at a side of a field (15) identifying the knitting systems ((1) to 12)).

16. Production monitoring/adjusting device as in claim 11, **characterised in that** there are feeding devices equipped with pulse counting adapters (A, A') connected to the unit (4'), and that the adapters generate for each rotation driven storage body (7, 7') actual rotational signals (s1, s2) representing full motor revolutions or regular increments of motor revolutions correlated with partial yarn amounts, and that feeding devices with stationary storage bodies (7') and yarn winding counting sensor assemblies (CS) at the withdrawal sides are connected to the unit (4') for generating pulses.

17. Production monitoring/adjusting device as in at least one of claims 11 to 16, **characterised in that** at least a further user surface (UF2) is configured in which the fed yarn amount (M) is shown in units of yarn length and/or yarn weight, the yarn amount (M) being the yarn amount as fed by each feeding device for one or for several produced knitted articles (KF).

18. Production monitoring/adjusting device as in at least one of claims 11 to 17, **characterised in that** a bus system (BS), preferably a CAN-bus system and/or a daisy-chain (DC) interlinks the knitting machine control (MC), the production monitoring/adjusting device (LR) and the feeding devices (E, S, R), the feeding devices being connected to the bus system by means of bus interface adapters (A, A').

## Revendications

1. Procédé de réglage/surveillance de production d'un métier à tricoter (RM), en particulier un métier à tricoter circulaire, comportant plusieurs appareils d'alimentation (S, E, R) et pourvu de plusieurs systèmes de tricotage qui traitent chacun au moins un fil (Y) provenant d'une réserve (B) et fourni par un appareil d'alimentation, pour former un article tricoté (KF), grâce à la recherche des quantités de fil (m1-mₙ) des appareils d'alimentation qui sont fournies individuellement dans chaque article produit, étant précisé qu'il est prévu sur le métier à tricoter au moins un appareil d'alimentation par système de tricotage fonctionnant, **caractérisé en ce que** des fils sont fournis à des systèmes de tricotage actifs ((1)-(12)) par plusieurs appareils d'alimentation à alimentation non positive (S, E, R) et suivant au moins deux principes d'amenée de fil différents, et **en ce que** les quantités de fil individuelles (m1-mₙ) sont mesurées en permanence sur les appareils d'alimentation à l'aide de signaux de rotation réels (S1-Sₙ) obtenus par balayage.

2. Procédé selon la revendication 1, selon lequel les quantités de fil individuelles (m1-mₙ) mesurées sont comparées à des quantités de fil théoriques correspondantes (m1'-mₙ') d'un modèle, par exemple, et des informations et/ou des mesures de réglage sont dérivées des comparaisons, **caractérisé en ce que** pour dériver les informations et/ou les mesures de réglage pour un même échantillon d'affectation des appareils d'alimentation aux métiers à tricoter pour le modèle (P) et l'article tricoté (KF), les quantités de fil individuelles (m1-mₙ) des articles tricotés sont comparées aux quantités de fil théoriques correspondantes (m1'-mₙ') à l'intérieur d'au moins une plage de tolérance (T1, T2, T1', T2') dont la largeur est adaptée au moins à des paramètres de qualité de fil et/ou à des paramètres de trajectoire de fil.

3. Procédé selon la revendication 1, **caractérisé en ce qu'**une multiplicité (3, 3') d'appareils d'alimentation (S, E, R) qui fournissent du fil suivant au moins deux principes d'amenée de fil différents et de manière non positive sont installés de manière opérationnelle sur le métier à tricoter, **en ce que** parmi cette multiplicité, plusieurs ou tous les appareils d'alimentation sont sélectionnés suivant des paramètres de fonctionnement prédéfinis, au niveau de systèmes de tricotage actifs ((1)-(12)), et sont associés de manière opérationnelle aux systèmes de tricotage respectifs, et **en ce qu'**un modèle d'affectation représentant la sélection et l'affectation est consigné de manière à pouvoir être retrouvé.

4. Procédé selon la revendication 1, **caractérisé en ce que** pour fixer une quantité de fil totale et/ou un poids de fil (M), les quantités de fil individuelles (m1-mₙ) mesurées sont converties ou transformées en unités de quantité ou de poids identiques.

5. Procédé selon la revendication 1, **caractérisé en ce qu'**un système de tricotage actif ((1)-(12)) est approvisionné en au moins un fil moins élastique par un appareil d'alimentation (E, S) avec un corps de stockage entraîné en rotation (7', 7), et le même ou un autre système de tricotage actif est approvisionné en fil plus élastique par un appareil d'alimentation (R) avec un corps de stockage stationnaire (7") et un organe d'enroulement entraîné en rotation (7"'), avec une tension et/ou une vitesse de fil différentes.

6. Procédé selon la revendication 5, **caractérisé en ce que** pour un appareil d'alimentation (S, E) avec un corps de stockage entraîné en rotation (7, 7'), à chaque rotation du corps de stockage au moins un signal de rotation réel (s1, s2) qui représente une quantité de fil correspondant à la longueur circonférentielle du corps de stockage, ou un nombre prédéfini de signaux de rotation réels (s1, s2) qui correspondent à des quantités de fil représentant des longueurs circonférentielles partielles égales du corps de stockage, sont obtenus par balayage et sont analysés en vue de la mesure des quantités de fil individuelles (m1, m2), de préférence grâce à un balayage direct ou indirect de la rotation réelle du moteur d'entraînement.

7. Procédé selon la revendication 5, **caractérisé en ce que** pour un appareil d'alimentation (R) avec un corps de stockage stationnaire (7"), une multiplicité de signaux de rotation réels (3) qui représentent des longueurs partielles de spire de fil égales sont balayés et sont analysés en vue de la mesure de la quantité de fil individuelle (m3), de préférence à l'aide d'impulsions produites à partir de la rotation du fil déroulé du corps de stockage (7").

8. Procédé selon la revendication 2, **caractérisé en ce que** pour un fil, la largeur de la plage de tolérance (T1, T2, T1', T2') qui est réglée pour la comparaison n'est pas la même que pour un fil présentant une autre élasticité et amené avec une autre tension et/ou vitesse.

9. Procédé selon la revendication 2, **caractérisé en ce que** chaque comparaison de quantité de fil est effectuée dans plusieurs plages de tolérance (T1, T2, T1', T2') de largeur croissante, de préférence avec une largeur faible pour dériver un signal d'alarme (25), avec une largeur plus grande pour dériver une mesure de réglage, et avec une largeur encore plus grande pour dériver une mesure d'arrêt.

10. Procédé selon l'une au moins des revendications précédentes, **caractérisé en ce que** des conditions de freinage de fil, de guidage ou de déviation sont déterminées pour chaque appareil d'alimentation (E, S, R) et sont utilisées de préférence pour adapter la plage de tolérance (T1, T2).

11. Dispositif de réglage/surveillance de production (LR) pour la mise en oeuvre d'un procédé selon la revendication 1, pour un métier à tricoter (RM), en particulier un métier à tricoter circulaire, pourvu de plusieurs systèmes de tricotage ((1)-(12)), de plusieurs appareils d'alimentation (E, S, R) et d'une unité informatisée (4') avec une section d'entrée/affichage (4) et au moins un affichage (D) dans lequel différentes interfaces utilisateur (UF1-UFₙ) peuvent être configurées, étant précisé que sur au moins une interface utilisateur (UF2), des quantités de fil (m1-mₙ) fournies aux systèmes de tricotage actifs ((1)-(12)) peuvent être visualisées, **caractérisé en ce qu'**au moins une interface utilisateur (UF2) peut être configurée, sur laquelle grâce à la section d'entrée/affichage (4), sur une multiplicité (3, 3') d'appareils d'alimentation (S, E, R) disposés de manière opérationnelle sur le métier à tricoter circulaire (R) et reliés à l'unité (4'), chaque appareil d'alimentation individuel, pour une amenée de fil non positive suivant au moins deux principes d'amenée de fil différents, est apte à être affecté de manière opérationnelle à ce système de tricotage suivant le principe d'amenée de fil optionnel pour un système de tricotage défini ((1)-(12)) et le modèle d'affectation est consigné pour pouvoir être retrouvé.

12. Dispositif de réglage/surveillance de production selon la revendication 11, **caractérisé en ce qu'**au moins une autre interface utilisateur (UF1) peut être configurée, sur laquelle le fonctionnement des appareils d'alimentation (E, S, R) affectés aux systèmes de tricotage ((1)-(12)) peut être visualisé en permanence lors de la production d'un article tricoté (KF) à l'aide des quantités de fil individuelles (m1-mₙ) mesurées, dans des comparaisons avec des quantités de fil de modèle (m1'-mₙ') de ces appareils qui sont mises en mémoire, et peut être différencié suivant le type d'appareil d'alimentation et le système de tricotage, de préférence à l'intérieur de plages de tolérances (T1, T2, T1', T2') individuelles qui dépendent par exemple de la qualité du fil et/ou du principe d'amenée de fil.

13. Dispositif de réglage/surveillance de production selon la revendication 11, **caractérisé en ce que** l'unité (4') est disposée dans son propre boîtier (W) près du métier à tricoter circulaire (R) ou dans une partie du pied (K) dudit métier.

14. Dispositif de réglage/surveillance de production selon la revendication 11, **caractérisé en ce que** l'unité (4') est intégrée, de préférence avec son affichage (D) et la section d'entrée/affichage (4), dans la commande de métier à tricoter circulaire (MC).

15. Dispositif de réglage/surveillance de production selon la revendication 11, **caractérisé en ce que** parmi la multiplicité (3, 3') d'appareils d'alimentation à alimentation non positive prévus sur le métier à tricoter circulaire (RM), des appareils d'alimentation (E, S) à corps de stockage aptes à être entraînés en rotation (7, 7') sont prévus par exemple pour des fils moins élastiques ou dans une plage de tension ou de vitesse, et des appareils d'alimentation (R) à corps de stockage stationnaire (7"), à élément d'enroulement apte à être entraîné en rotation (7"') et à dispositif à capteur compteur de spires de fil (CS) situé côté déroulement sont prévus par exemple pour les fils plus élastiques ou dans une autre plage de tension ou de vitesse de fils, et sont aptes à être visualisés dans l'interface utilisateur (UF1), par exemple dans une zone existante (17) située près d'une zone (15) identifiant les systèmes de tricotage ((1)-(12)).

16. Dispositif de réglage/surveillance de production selon la revendication 11, **caractérisé en ce que** des appareils d'alimentation sont équipés d'adaptateurs de signaux de rotation réels (A, A') qui sont reliés à l'unité (4'), qui comptent les pulsations et qui génèrent à partir de chaque corps de stockage entraîné en rotation (7, 7') des signaux de rotation réels (S1, S2) représentant des tours de moteur complets en corrélation avec des quantités partielles de fil ou des incréments de tours de moteur réguliers, et il est prévu des appareils d'alimentation qui génèrent des pulsations du dispositif à capteur compteur de spires de fil (S) situé sur le côté déroulement d'un corps de stockage stationnaire (7").

17. Dispositif de réglage/surveillance de production selon l'une au moins des revendications 11 à 16, **caractérisé en ce qu'**au moins une autre interface utilisateur (UF) peut être configurée, sur laquelle la quantité de fil (M) fournie par chaque appareil d'alimentation pour un ou plusieurs articles tricotés (KF) peut être visualisée en unité de longueurs et/ou de poids.

18. Dispositif de réglage/surveillance de production selon l'une au moins des revendications 11 à 17, **caractérisé en ce que** le métier à tricoter (MR) avec sa commande de machine (MC), le dispositif de réglage/ surveillance de production (LR) et les appareils d'alimentation (E, S, R) sont reliés par un système de bus (BS), de préférence un système de bus CAN et/ou une connexion en guirlande (DC), les appareils d'alimentation étant reliés au système de bus par l'intermédiaire d'adaptateurs d'interface de bus (A, A').
